# EUROPÄISCHE PATENTSCHRIFT

(11) **EP 2 260 816 B1**
(45) Veröffentlichungstag und Bekanntmachung des Hinweises auf die Patenterteilung: **18.07.2012**
(21) Anmeldenummer: 10164436.7
(22) Anmeldetag: 31.05.2010
(51) Int. Cl.: A61G 3/00, A61G 3/06, F41H 7/02

(54) **Mobiler Sanitätsraum, insbesondere zur Anordnung auf der Ladefläche militärischer Transportfahrzeuge**
Mobile sanitation area, in particular for assembly on the loading area of military transport vehicles
Pièce sanitaire mobile, notamment pour l'agencement sur la surface de chargement de véhicules de transport militaires

(30) Priorität: 09.06.2009 DE 102009024854
(43) Veröffentlichungstag der Anmeldung: 15.12.2010
(73) Patentinhaber: Krauss-Maffei Wegmann GmbH & Co. KG, 80997 München (DE)
(72) Erfinder: Stoiber, Wolfgang, 84036, Landshut (DE)
(74) Vertreter: Feder Walter Ebert

(56) Entgegenhaltungen:
- EP-A1- 0 278 626
- EP-A2- 2 052 706
- DE-A1- 2 743 150
- DE-A1-102008 005 900
- DE-U1-202009 008 363
- GB-A- 117 419
- GB-A- 2 203 999
- US-A- 2 498 161
- US-A- 4 479 753
- US-A- 5 076 515

## Beschreibung

Die Erfindung betrifft einen mobilen Sanitätsraum, insbesondere zur Anordnung auf der Ladefläche militärischer Transportfahrzeuge, mit einer über eine Einstiegstür schließbaren Einstiegsöffnung und einer bei geöffneter Einstiegstür im Bereich der Einstiegsöffnung anordbaren Einstiegsplattform zur Erleichterung des Einstiegs in das Innere des Sanitätsraums.

Mobile Sanitätsräume werden im militärischen Bereich oftmals ballistisch geschützt ausgeführt und erlauben damit eine sichere Beförderung und medizinische Erstversorgung von Verwundeten, Unfallverletzten, Kranken usw. an verschiedensten Einsatzorten, wozu die mobilen Sanitätsräume bei Bedarf auf der Ladefläche entsprechender Militärfahrzeuge angeordnet und zu einem bestimmten Einsatzort verbracht werden können.

Im Inneren der Sanitätsraume erfolgt die medizinische Versorgung der Verwundeten durch das zuständige Sanitätspersonal, wozu im Inneren nicht nur Liegeplätze für die Verwundeten, sondern auch eine Sanitätsausstattung zur medizinischen Erstversorgung untergebracht ist.

Aus der DE 10 2006 062773 A1 ist ein mobiler Personenbeförderungsraum bekannt, der nach Art eines ballistisch geschützten Transportcontainers gestaltet ist und zur sicheren Beförderung mehrerer Personen dient. Da der Personencontainer auf der Ladefläche des Transportfahrzeugs eine für die zu transportierenden Personen nur schwer überwindbare Höhe gegenüber der Fahrbahn aufweist, ist im Bereich einer Türöffnung des Personenbeförderungsraums eine Leiter vorgesehen, über welche die zu transportierenden Personen zu der Türöffnung aufsteigen können. Ferner ist zur Erleichterung des Einstiegs eine Einstiegsplattform vorgesehen, die bei geöffneter Einstiegstür außenseitig im Bereich vor der Einstiegsöffnung angeordnet ist.

Aus der EP 2 052 706 ist ein mobiler Personenbeförderungsraum mit einem Liegeplatz zur Aufnahme von Personentragen bekannt. Das Innere des Fahrzeugs kann mithilfe einer Einstiegsplattform erreicht werden.

Diese Art von Personenbeförderungsraum hat sich in der Vergangenheit zwar durchaus bewährt, weist jedoch den Nachteil auf, dass der Innenraum des Personenbeförderungsraums für verwundete oder unfallverletzte Personen nicht erreichbar ist, da es diesen Personen aufgrund körperlicher Beeinträchtigung oftmals nicht möglich ist, die Leiter hinaufzusteigen um die Einstiegsplattform zu erreichen.

**Aufgabe** der Erfindung ist es, einen mobilen Sanitätsraum anzugeben, der einen verbesserten Einstieg insbesondere für verwundete und unfallverletzte Personen bietet.

Diese Aufgabe wird bei einem mobilen Sanitätsraum der eingangs genannten Art wie beansprucht dadurch **gelöst**, dass die Einstiegsplattform über eine Hubvorrichtung auf und ab bewegbar angeordnet ist.

Über die Hubvorrichtung lässt sich der Abstand der Einstiegsplatfiform gegenüber der Fahrbahn verändern, so dass beispielsweise bei gehbehinderten Personen die Höhe der Einstiegsplattform über der Fahrbahn des Transportfahrzeugs derart verringert werden kann, dass die Einstiegsplattform auch für solche Personen begehbar ist. Es ist nicht erforderlich, dass die Person die gesamte Höhendifferenz zwischen der Fahrbahn und der weit höher gelegenen Einstiegsöffnung des Sanitätsraums selbst überwindet.

Eine im Hinblick auf eine einfache Handhabung vorteilhafte Ausgestaltung der Erfindung sieht vor, dass die Einstiegsplattform und/oder die Hubvorrichtung an der Einstiegstür angeordnet sind, wodurch sich die Einstiegsplattform und die Hubvorrichtung nach erfolgtem Öffnen der Einstiegstür bereits in einer Position vor der Einstiegsöffnung des Sanitätsraums befinden.

In konstruktiv vorteilhafter Weiterbildung wird vorgeschlagen, dass die Einstiegsplattform schwenkbeweglich an der Einstiegstür befestigt ist, wobei die Einstiegsplattform in der Schließstellung der Einstiegstür an der Einstiegstür anliegt und in der Offenstellung der Einstiegstür einen rechten Winkel mit der Einstiegstür einschließt. Durch die schwenkbewegliche Anordnung der Einstiegsplattform an der Einstiegstür ergibt sich bei geschlossener Einstiegstür eine raumsparende Unterbringung der Einstiegsplattform im Inneren des Sanitätsraums. Nach Öffnen der Einstiegstür kann die Einstiegsplattform dann mit wenigen Handgriffen durch eine einfache Schwenkbewegung in die im Wesentlichen horizontale Einstiegsstellung verbracht werden.

In weiterer Ausgestaltung wird vorgeschlagen, dass die Einstiegsplattform mindestens eine, vorzugsweise zwei Aufnahmeschienen zur Aufnahme einer Personentrage aufweist. Mit Hilfe derartiger Aufnahmeschienen können auch gehunfähige, nur liegend zu transportierende Verletzte über die Einstiegsplattform sicher und mit wenigen Handgriffen in Richtung der Einstiegstür des mobilen Sanitätsraums verbracht werden.

Von Vorteil ist eine Ausgestaltung, nach welcher die Aufnahmeschiene teleskopierbar ist, wodurch sich auch bei vergleichsweise kleinen Einstiegsplattformen längere Aufnahmeschienen realisieren lassen.

Weiterhin wird vorgeschlagen, dass im Inneren des Sanitätsraums eine oder mehrere Liegeplätze zur Aufnahme von Personentragen angeordnet sind. Die Unfallverletzten, Verwundeten oder Kranken können mit Hilfe einer Personentrage über die Einstiegsplattform in das Innere des Sanitätsraums verbracht werden, wo sie dann mitsamt der Trage auf entsprechenden Liegeplätzen für den Transport bzw. eine medizinische Versorgung untergebracht werden.

In diesem Zusammenhang ist es von Vorteil, wenn die Liegeplätze unter Beibehaltung eines Durchgangs auf beiden Seiten der Einstiegsöffnung angeordnet sind. Der Durchgang bildet eine Art Freiraum, von welchem aus das Sanitätspersonal die Verwundeten oder Unfallverletzten medizinisch versorgen kann. Zur Ausnutzung des im Inneren des Sanitätsraums zur Verfügung stehenden Raums ist es von Vorteil, wenn die Liegen in mindestens zwei Lagen etagenbettartig übereinander angeordnet sind.

Eine weitere Ausgestaltung sieht vor, dass die Einstiegsplattform von einer bodennahen Aufnahmestellung in eine höher gelegene Einbringstellung bewegbar ist, in welcher die verwundeten oder verletzten Personen in einfacher Weise in das Innere des Sanitätsraums verbracht werden können.

Weiterhin wird vorgeschlagen, dass die Einstiegsplattform und die Liegeplätze in der Einbringstellung zueinander in Fluchtung bringbar sind, so dass sich über die Einstiegsplattform in die Einbringstellung verbrachte Personentragen auf einfache Weise auf die Liegeplätze verbracht werden können.

In diesem Zusammenhang wird weiter vorgeschlagen, dass die Einstiegsplattform und/oder die Liegeplätze um sich im Wesentlichen vertikal erstreckende Achsen schwenkbar sind. Durch ein Verschwenken um diese Achsen können die Einstiegsplattform bzw. die an dieser angeordneten Schienen mit den Liegeplätzen in Fluchtung gebracht werden.

Von konstruktivem Vorteil ist eine Ausgestaltung, nach welcher die Liegeplätze translatorisch bewegbar sind. Durch translatorisches Bewegen der Liegeplätze in Richtung des Durchgangs und anschließendes Schwenken um die vertikale Schwenkachse lassen sich die Liegen in eine für die Einbringung der verwundeten Personen günstige Position bringen. Im Anschluss können die Liegeplätze zum Transport wieder in eine wandnahe Stellung gebracht werden, so dass der zwischen den Liegeplätzen vorgesehene Durchgang zur Behandlung der Personen frei bleibt.

Schließlich wird vorgeschlagen, dass die Aufnahmeschienen der Einstiegsplattform in der Einbringstellung mit an den Liegen vorgesehenen Schienen in Fluchtung bringbar sind. Auf diese Weise lassen sich in den Aufnahmeschienen der Einstiegsplattform aufgenommene Personentragen auf die entsprechenden Schienen der Liegeplätze schieben, ohne dass die Personentrage von dem Sanitätspersonal hierzu angehoben werden müsste.

Weitere Einzelheiten und Vorteile der Erfindung werden nachfolgend unter Zuhilfenahme der beigefügten Zeichnungen erläutert. Darin zeigen:
- Fig. 1: in perspektivischer Darstellung einen auf einem Trägerfahrzeug angeordneten Sanitätsraum,
- Fig. 2a-2d: perspektivische Ansichten des Einstiegsbereichs des mobilen Sanitätsraums zur Veranschaulichung der Funktionsweise der Hubvorrichtung,
- Fig. 3: eine seitliche Ansicht gemäß der in Fig. 2d dargestellten An- sicht,
- Fig. 4a-4c: weitere seitliche Ansichten zur Veranschaulichung des Ein- bringvorgangs einer verwundeten Person,
- Fig. 5a-5c: perspektivische Ansichten gemäß den Darstellungen in den Fig. 4a-4c,
- Fig. 6: eine Draufsicht auf den Sanitätsraum unter Weglassung des Dachs,
- Fig. 7: eine der Darstellung in Fig. 6 entsprechende perspektivische Darstellung,
- Fig. 8-11: weitere Draufsichten auf den Sanitätsraum, und
- Fig. 12: eine seitliche Ansicht des mobilen Sanitätsraums.

In Fig. 1 dargestellt ist ein nach Art eines ballistisch geschützten Verwundeten-Transportcontainers ausgebildeter mobiler Sanitätsraum 1, der auf der Ladefläche eines Transportfahrzeugs 50 angeordnet ist. Der mobile Sanitätsraum 1 dient zur Aufnahme und Beförderung von verwundeten, unfallverletzten oder kranken Personen, die im Inneren des mobilen Sanitätsraums 1 entweder liegend oder sitzend von sanitätsdienstlichem Begleitpersonal versorgt werden können. Das Innere des mobilen Sanitätsraums 1 bietet ausreichend Platz, um die medizinisch zu versorgenden bzw. zu transportierenden Personen sowie das für deren Versorgung zuständige Sanitätspersonal und eine entsprechende Sanitätsausstattung aufzunehmen, so dass erforderlichenfalls mehrere Personen gleichzeitig transportiert und medizinisch versorgt werden können.

Um einen ausreichenden Schutz bei einem Einsatz in Krisengebieten zu gewährleisten, ist der mobile Sanitätsraum 1 durch Panzerstahlplatten ballistisch geschützt.

Wie die Darstellung in Fig. 1 weiter erkennen lässt, ist der Sanitätsraum 1 über eine ebenfalls ballistisch geschützt ausgeführte Einstiegstür 2 begehbar. Die Einstiegstür 2 weist eine Höhe H von im Regelfall etwa 1,8 m über der Standfläche des Fahrzeugs 50 auf, was den Einstieg in das Innere des Sanitätscontainers 1 insbesondere für medizinisch zu versorgenden Personen erschwert und teilweise unmöglich macht. Um solchen Personen den Einstieg in das Innere des Sanitätstraums 1 zu erleichtern ist im Bereich der Einstiegstür 2 eine Hubvorrichtung 5 vorgesehen, was nachfolgend im Einzelnen erläutert werden wird.

In den Figuren 2a bis 2d ist die Einstiegstür 2 des Sanitätsraums 1 in geöffneter Stellung dargestellt. In dieser Stellung ist die Einstiegstür 2 um in etwa 90° gegenüber der hinteren Wand des Sanitätsraums 1 nach außen verschwenkt, wodurch die Einstiegsöffnung 3 des als Container ausgebildeten Sanitätsraums 1 freigegeben wird. Innenseitig an der Einstiegstür 2 ist die Hubvorrichtung 5 vorgesehen, die aus zwei sich im Wesentlichen vertikal erstreckenden Hubsäulen 5.1, 5.2 besteht, deren unteres Ende mit der Einstiegsplattform 4 verbunden ist, so dass die Einstiegsplattform 4 gegenüber der Fahrbahn auf und ab bewegt werden kann.

Der Antrieb der Hubvorrichtung 5 wird beim Ausführungsbeispiel über einen elektrischen Antrieb realisiert, der die Hubsäulen 5.1 und 5.2 über ein mit einer Zahnstange kämmendes Ritzel antreibt. Ein weiterer elektrischer Antrieb kann für die Schwenkbewegungen der Plattform 4 vorsehen sein, die nachfolgend noch näher beschrieben werden. Alternativ ist auch die Verwendung pneumatischer oder hydraulischer Antriebe möglich.

Die Einstiegsplattform 4 ist schwenkbeweglich an die Einstiegstür 2 bzw. die Hubvorrichtung 5 angekoppelt. Bei geschlossener Tür 2 erstreckt sich die Einstiegsplattform 4 parallel zu der Einstiegstür 2. Die Einstiegsplattform 4 liegt an der Innenseite der Einstiegstür 2 an, so dass diese bei geschlossener Einstiegstür 4 nicht in das Innere des Sanitätsraums 1 hineinragt. Bei geöffneter Einstiegstür 2 kann die Einstiegsplattform 4 gegenüber der Einstiegstür 2 um in etwa 90° nach unten in eine Einstiegsstellung verschwenkt werden, wonach die Einstiegsplattform 4 die in Fig. 2b gezeigte, in etwa einen rechten Winkel gegenüber der Ebene der Einstiegstür 2 bildende, horizontale Stellung einnimmt. Zu erkennen ist ferner ein sich beim Umklappen der Einstiegsplattform aufstellender Handlauf 11.

Die Einstiegsplattform 4 erleichtert Personen den Einstieg in das Innere des Sanitätscontainers 1. Die Personen können über eine als Leiter ausgebildete Steighilfe 12, die von der Rückwand des Sanitätsraums 1 abgeschwenkt und durch Herausziehen eines unteren Elements in die in Fig. 2c dargestellte Stellung gebracht werden kann, die Höhe H überwinden und über die Einstiegsplattform 4 in das Innere des Sanitätsraums 1 betreten. Diese Art des Einsteigens ist jedoch nur für gehfähige Personen möglich. Der Einstieg über die Leiter 12 ist für liegend zu transportierende oder in einem Rollstuhl zu transportierende Personen nicht möglich. Auch wäre es für das medizinische Begleitpersonal mit einem erheblichen Aufwand verbunden, die Höhendifferenz H von etwa 1,80 m durch ein Anheben der medizinisch zu versorgenden Person von Hand zu überwinden.

Um derartige Personen mit wenigen Handgriffen sicher in das Innere des Sanitätsraums 1 verbringen zu können, ist die Einstiegsplattform 4 mit der Hubvorrichtung 5 gekoppelt. Durch Betätigung der Hubvorrichtung 5 können die Hubsäulen 5.1, 5.2 in die in Fig. 2d dargestellte Stellung abgesenkt werden, wonach die Einstiegsplattform 4 einen deutlich geringeren Abstand h gegenüber der Fahrbahn aufweist. Auf die in dieser Weise abgesenkte Einstiegsplattform 4 können beispielsweise sitzend zu transportierende Personen durch das sanitätstechnische Begleitpersonal ohne Weiteres aufgesetzt werden, wonach dann die Hubvorrichtung 5 erneut betätigt und die Einstiegsplattform 4 in Höhe des Bodens des Sanitätsraums 1 angehoben wird. Von dieser Einstiegsstellung können die Personen dann ohne Überwindung weiterer Höhendifferenzen in das Innere des Sanitätsraums 1 verbracht werden.

Um auch liegend zu transportierende Personen, die über Personentragen in das Innere des Sanitätsraums 1 verbracht werden müssen, auf einfache Weise im Inneren des Sanitätsraums 1 aufnehmen zu können, verfügt die Einstiegsplattform 4 über zwei Aufnahmeschienen 6, die nach Art teleskopierbarer Linearschienen ausgebildet sind und auf denen von oben her eine Personentrage sicher abgesetzt werden kann, vgl. z.B. Fig. 2d und Fig. 3.

In den Figuren 4a-4c und entsprechend den Fig. 5a-5c ist der Aufnahmevorgang einer auf einer Personentrage 7 liegend zu transportierenden Person dargestellt. Wie bereits beschrieben, wird die Personentrage 7 zunächst auf den Aufnahmeschienen 6 der abgesenkten Einstiegsplattform 4 aufgesetzt. In dieser geringen Höhe lässt sich die Personentrage 7 ohne größeren Aufwand auf den Aufnahmeschienen 6 absetzen. Anschließend wird über die Hubvorrichtung 5 die Einstiegsplattform 4 und mit dieser die auf der Personentrage 7 liegende Person in eine Einbringstellung gebracht, von welcher aus sich die medizinisch zu versorgende Person auf einfache Weise in das Innere des Sanitätscontainers 1 verbringen lässt. In den Fig. 4b bzw. 5b und 4c bzw. 5c sind zwei unterschiedliche Einbringpositionen dargestellt, die an die Höhe im Inneren des Sanitätsraums angeordneter Liegeplätze 8 zur Aufnahme der Personentragen 7 angepasst sind, vgl. auch Fig. 12.

Mit Hilfe der Hubvorrichtung 5 lassen sich Verwundete, Unfallverletzte oder Kranke wahlweise stehend, sitzend oder liegend in beliebige Höhen der Einstiegsöffnung 3 verbringen, ohne dass hierzu weitere Beförderungs- oder Handhabungsmittel erforderlich sind.

Wie die Darstellung in Fig. 6 veranschaulicht, sind die Liegeplätze 8 im Bereich links und rechts neben der Einstiegstür 2 in den seitlichen Wandbereichen des Sanitätsraums 1 angeordnet, so dass in der Mitte des mobilen Sanitätsraums 1 ein Durchgang 10 frei bleibt, über welchen das Innere des Sanitätsraums 1 betreten werden kann und von welchem aus die verwundeten oder unfallverletzten Personen medizinisch versorgt werden können.

Bei den Liegeplätzen 8 handelt es sich um gestellartige Aufnahmeelemente, auf welchen die Personentragen 7 sicher abgesetzt und für den Transport lagesicher verzurrt werden können.

Einzelheiten der Einbringung der medizinisch zu versorgenden Person in den Sanitätsraum 1 aus der Einbringstellung gemäß der Darstellung in Fig. 6 werden nachfolgend unter Zuhilfenahme der Fig. 8-10 erläutert.

Wie die Darstellung in Fig. 8 zeigt, ist die Einstiegsplattform 4 um eine sich im Wesentlichen vertikal erstreckende Achse in Richtung des Pfeils S₁ schwenkbar angeordnet. Die Liegeplätze 8 sind ebenfalls beweglich angeordnet, um mit der Einstiegsplattform 4 bzw. den auf dieser angeordneten Aufnahmeschienen 6 in Fluchtung gebracht werden zu können. Hierzu wird der Liegeplatz 8 zunächst translatorisch in Richtung des Pfeils T in Richtung des Durchgangs 10 bewegt und anschließend das in Richtung der Einstiegsplattform 4 weisende Ende des Liegeplatzes 8 in Richtung des Pfeils S₂ verschwenkt, bis die in Fig. 8 dargestellte Position erreicht ist. In dieser Stellung fluchtet die Trage 7 bzw. die unterhalb der Trage angeordneten Aufnahmeschienen 6 mit dem Liegeplatz 8 bzw. an diesem vorgesehenen Schienen 9. Wie die Fig. 9 zeigt, ist es für das sanitätsdienstliche Begleitungspersonal ausgehend von dieser Stellung möglich, die Personentrage 7 mit der darauf angeordneten Person mit wenigen Handgriffen in eine Stellung oberhalb des Liegeplatzes 8 zu verbringen. Hierzu muss die Personentrage 7 nicht angehoben werden.

Dieser Einbringvorgang kann entsprechend der Anzahl der zur Verfügung stehenden Liegeplätze 8 wiederholt werden, so dass mehrere Personen gemäß den Darstellungen in den Fign. 10 und 12 auch in mehreren Lagen übereinander etagenbettartig im Inneren des mobilen Sanitätsraums 1 untergebracht und dort medizinisch versorgt werden können.

Wie die Darstellung in Fig. 11 zeigt, ist im Inneren des mobilen Sanitätsraums auch Platz für sitzend zu transportierende Personen, wozu eine Reihe von Sitzgelegenheiten 13 vorgesehen sind.

Mit Hilfe der über die Hubvorrichtung auf- und abbewegbar gehaltenen Einstiegsplattform ist es mit wenig Personal und Zeitaufwand möglich, verletzte und insbesondere auch liegend zu transportierende Personen selbst in hoch gelegene mobile Sanitätsräume 1 mit wenigen Handgriffen einzubringen.

### Bezugszeichen

- 1: Sanitätsraum
- 2: Einstiegstür
- 3: Einstiegsöffnung
- 4: Einstiegsplattform
- 5: Hubvorrichtung
- 5.1: Hubsäule
- 5.2: Hubsäule
- 6: Aufnahmeschiene
- 7: Personentrage
- 7.1: Griff
- 8: Liegeplatz
- 9: Schiene
- 10: Durchgang
- 11: Handlauf
- 12: Steighilfe
- 13: Sitz

- 50: Fahrzeug
- 51: Ladefläche

- H: Höhe
- h: Höhe
- S₁: Pfeil
- S₂: Pfeil
- T: Pfeil

## Patentansprüche

1. Mobiler Sanitätsraum, insbesondere zur Anordnung auf der Ladefläche militärischer Transportfahrzeuge, mit einem oder mehreren im Inneren des Sanitätsraums angeordneten Liegeplätzen (8) zur Aufnahme von Personentragen (7), einer über eine Einstiegstür (2) schließbaren Einstiegsöffnung (3) und einer bei geöffneter Einstiegstür (2) im Bereich vor der Einstiegsöffnung (3) anordbaren Einstiegsplattform (4) zur Erleichterung des Einstiegs in das Innere des Sanitätsraums, wobei die Einstiegsplattform (4) über eine Hubvorrichtung (5) auf und ab bewegbar angeordnet ist, wobei die Einstiegsplattform (4) von einer bodennahen Aufnahmestellung in eine höher gelegene Einbringstellung bewegbar ist und die Einstiegsplattform (4) und die Liegeplätze (8) in der Einbringstellung zueinander in Fluchtung bringbar sind,
**dadurch gekennzeichnet,**
**dass** die Einstiegsplattform (4) und/oder die Liegeplätze (8) um eine sich im Wesentlichen vertikal erstreckende Achse schwenkbar ist/sind.

2. Sanitätsraum nach Anspruch 1, **dadurch gekennzeichnet, dass** die Einstiegsplattform (4) und/oder die Hubvorrichtung (5) an der Einstiegstür (2) angeordnet sind.

3. Sanitätsraum nach Anspruch 1 oder 2, **dadurch gekennzeichnet, dass** die Einstiegsplattform (4) schwenkbeweglich an der Einstiegstür (2) befestigt ist, wobei die Einstiegsplattform (4) in der Schließstellung der Einstiegstür (2) an der Einstiegstür (2) anliegt und in der Offenstellung der Einstiegstür (2) einen rechten Winkel mit der Einstiegstür (2) einschließt.

4. Sanitätsraum nach einem der vorhergehenden Ansprüche, **dadurch gekennzeichnet, dass** die Einstiegsplattform (4) mindestens eine, vorzugsweise zwei Aufnahmeschienen (6) zur Aufnahme einer Personentrage (7) aufweist.

5. Sanitätsraum nach Anspruch 4, **dadurch gekennzeichnet, dass** die Aufnahmeschiene (6) teleskopierbar ist.

6. Sanitätsraum nach einem der vorhergehenden Ansprüche, **dadurch gekennzeichnet, dass** die Liegeplätze (8) unter Beibehaltung eines Durchgangs (10) auf beiden Seiten der Einstiegsöffnung (3) angeordnet sind.

7. Sanitätsraum nach Anspruch 6, **dadurch gekennzeichnet, dass** die Liegeplätze (8) in mindestens zwei Lagen etagenbettartig übereinander angeordnet sind.

8. Sanitätsraum nach einem der vorhergehenden Ansprüche, **dadurch gekennzeichnet, dass** die Einstiegsplattform (4) in der Einbringstettung in Höhe einer im Inneren des Sanitätsraums vorgesehenen Liegeplätzen (8) steht.

9. Sanitätsraum nach einem der vorhergehenden Ansprüche, **dadurch gekennzeichnet, dass** die Liegeplätze (8) translatorisch bewegbar sind.

10. Sanitätsraum nach einem der vorhergehenden Ansprüche, **dadurch gekennzeichnet, dass** die Aufnahmeschienen (6) der Einstiegsplattform (4) in der Einbringstellung mit an den Liegeplätzen (8) vorgesehenen Schienen (9) in Fluchtung bringbar sind.

## Claims

1. Mobile medical room, in particular for arrangement on the loading surface of military transport vehicles, having one or a plurality of lying areas (8) arranged in the interior of the medical room to accommodate stretchers (7), an access opening (3) closable via an access door (2) and an access platform (4) which can be arranged in the area in front of the access opening (3) when the access door (2) is open to facilitate entry into the interior of the medical room, wherein the access platform (4) is arranged so as to be movable up and down via a lift device (5), wherein the access platform (4) is movable from a receiving position close to the ground into a bring-in position located higher and the access platform (4) and the lying areas (8) can be brought towards each other into alignment in the bring-in position, **characterised in that** the access platform (4) and/or the lying areas (8) is/are pivotable about an axis extending substantially vertically.

2. Medical room according to Claim 1, **characterised in that** the access platform (4) and/or the lift device (5) are arranged at the access door (2).

3. Medical room according to Claim 1 or 2, **characterised in that** the access platform (4) is pivotably fixed to the access door (2), wherein in the close position of the access door (2) the access platform (4) lies against the access door (2) and in the open position of the access door (2) the access platform (4) creates a right angle with the access door (2).

4. Medical room according to any one of the preceding claims, **characterised in that** the access platform (4) has at least one, preferably two receiving rails (6) to accommodate a stretcher (7).

5. Medical room according to Claim 4, **characterised in that** the receiving rail (6) is telescopable.

6. Medical room according to any one of the preceding claims, **characterised in that** the lying areas (8) are arranged on both sides of the access opening (3) whilst maintaining a passageway (10).

7. Medical room according to Claim 6, **characterised in that** the lying areas (8) are arranged in at least two tiers one above the other in the form of bunk beds.

8. Medical room according to any one of the preceding claims, **characterised in that** in the bring-in position the access platform (4) is at the height of a lying area (8) provided in the interior of the medical room.

9. Medical room according to any one of the preceding claims, **characterised in that** the lying areas (8) are translationally movable.

10. Medical room according to any one of the preceding claims, **characterised in that** in the bring-in position the receiving rails (6) of the access platform (4) can be brought into alignment with rails (9) provided on the lying areas (8).

## Revendications

1. Pièce sanitaire mobile, notamment pour l'agencement sur la surface de chargement de véhicules de transport militaires, comprenant une ou plusieurs couchettes (8) disposées à l'intérieur de la pièce sanitaire pour la réception de civières (7), une ouverture d'accès (3) fermable par une porte d'accès (2), et une plateforme d'accès (4) pouvant être disposée, lorsque la porte d'accès (2) est ouverte, dans la zone devant l'ouverture d'accès (3) pour faciliter l'accès à l'intérieur de la pièce sanitaire, dans laquelle la plateforme d'accès (4) est disposée de manière à pouvoir être levée et abaissée par un dispositif de levage (5), dans lequel la plateforme d'accès (4) peut être déplacée d'une position de réception proche du sol à une position d'introduction placée plus haut et la plateforme d'accès (4) et les couchettes (8) peuvent être amenées en alignement les unes avec les autres dans la position d'introduction, **caractérisée en ce que** la plateforme d'accès (4) et/ou les couchettes (8) peuvent être pivotées autour d'un axe s'étendant essentiellement verticalement.

2. Pièce sanitaire selon la revendication 1, **caractérisée en ce que** la plateforme d'accès (4) et/ou le dispositif de levage (5) sont disposés sur la porte d'accès (2).

3. Pièce sanitaire selon la revendication 1 ou 2, **caractérisée en ce que** la plateforme d'accès (4) est fixée de manière mobile en pivotement sur la porte d'accès (2), dans lequel la plateforme d'accès (4) repose contre la porte d'accès (2) dans la position de fermeture de la porte d'accès (2) et forme un angle droit avec la porte d'accès (2) dans la position d'ouverture de la porte d'accès (2).

4. Pièce sanitaire selon l'une quelconque des revendications précédentes, **caractérisée en ce que** la plateforme d'accès (4) présente au moins un, de préférence deux rails de réception (6) pour la réception d'une civière (7).

5. Pièce sanitaire selon la revendication 4, **caractérisée en ce que** le rail de réception (6) est télescopique.

6. Pièce sanitaire selon l'une quelconque des revendications précédentes, **caractérisée en ce que** les couchettes (8) sont disposées en conservant un passage (10) des deux côtés de l'ouverture d'accès (3).

7. Pièce sanitaire selon la revendication 6, **caractérisée en ce que** les couchettes (8) sont disposées les unes au-dessus des autres à la manière de lits superposés, en au moins deux couches.

8. Pièce sanitaire selon l'une quelconque des revendications précédentes, **caractérisée en ce que** la plateforme d'accès (4) se trouve dans la position d'introduction à hauteur d'une couchette (8) prévue à l'intérieur de la pièce sanitaire.

9. Pièce sanitaire selon l'une quelconque des revendications précédentes, **caractérisée en ce que** les couchettes (8) sont mobiles par translation.

10. Pièce sanitaire selon l'une quelconque des revendications précédentes, **caractérisée en ce que** les rails de réception (6) de la plateforme d'accès (4) peuvent être amenés de façon à être alignés dans la position d'introduction avec des rails (9) prévus sur les couchettes (8).
